# EUROPÄISCHE PATENTSCHRIFT

(11) **EP 3 867 465 B1**
(45) Veröffentlichungstag und Bekanntmachung des Hinweises auf die Patenterteilung: **28.06.2023**
(21) Anmeldenummer: 19839098.1
(22) Anmeldetag: 05.12.2019
(51) Int. Cl.: E05B 3/06, E05C 9/04, E05B 9/08

(54) **VORRICHTUNG ZUR FIXIERUNG EINES TÜR- ODER FENSTERDRÜCKERS**
DEVICE FOR FIXING A DOOR OR WINDOW HANDLE
DISPOSITIF POUR FIXER UNE POIGNÉE DE PORTE OU DE FENÊTRE

(30) Priorität: 21.12.2018 DE 202018107399 U
(43) Veröffentlichungstag der Anmeldung: 25.08.2021
(73) Patentinhaber: Franz Schneider Brakel GmbH + Co KG, 33034 Brakel (DE)
(72) Erfinder: ZIMMERMANN, Sascha, 37671 Höxter-Ottbergen (DE)
(74) Vertreter: Dantz, Jan Henning
(86) Internationale Anmeldenummer: PCT/EP2019/083841
(87) Internationale Veröffentlichungsnummer: WO 2020/126520

(56) Entgegenhaltungen:
- WO-A1-2008/038316
- WO-A1-2017/103310
- US-B1- 6 681 605

## Beschreibung

Die vorliegende Erfindung betrifft eine Vorrichtung zur Fixierung eines Tür- oder Fensterdrückers an einem Fensterflügel, einem Türblatt oder dergleichen gemäß dem Oberbegriff des Anspruchs 1.

Eine gattungsgemäße Vorrichtung ist beispielsweise aus der DE 20 2017 103 467 U1 bekannt.

Die dort beschriebene Vorrichtung weist ein Halteelement auf, das an einem Drückerhals des Tür- oder Fensterdrückers befestigt ist. Das Halteelement ist seinerseits in einem Adapter festgelegt, der in eine Aufnahmeöffnung an einer Frontseite des Fensterflügels, Türblatts oder dergleichen aufgenommen ist.

Dieser Adapter wird dabei mithilfe des Halteelements in der Aufnahmeöffnung festgeklemmt und ermöglicht so eine einfache Festlegung des Tür- oder Fensterdrückers in einem aus einem Vollmaterial bestehenden Fensterflügel, Türblatt oder dergleichen.

Eine solche Vorrichtung hat sich in der Praxis an sich bewährt.

Nachteilig ist, dass insbesondere bei zusätzlich gesicherten Tür- oder Fensterdrückern, beispielsweise durch ein Türschloss gesicherte Tür- oder Fensterdrücker diese gegebenenfalls erhöhten Kräften ausgesetzt sind, die dazu führen können, dass sich der Tür- oder Fensterdrücker zusammen mit dem Adapter aus der Aufnahmeöffnung in der Frontseite des Fensterflügels oder Türblatts herauslösen lässt.

Aus der WO 2017/103310 A1 ist eine Fixiervorrichtung für einen Tür- oder Fensterdrückers bekannt, bei der ein zum Tür- oder Fensterdrücker drehfestes Halteelement drehbar an einem Adapter aufliegend angeordnet ist, der seinerseits rückseitig an einer Frontseite des Flügels anliegt und durch eine aus der Rückseite vorstehende Ausstülpung, die in eine entsprechende Ausnehmung in der Frontseite des Flügels vorgesehen ist, formschlüssig aufgenommen ist. Weiter ist der Adapter mit Schrauben an einem bewegbaren Teil festgelegt, das auf der Innenseite der Frontfläche des Profils vor einem Riegelelement angeordnet und über die Schrauben an der Frontseite des Profils durch Anziehen der Schrauben fixierbar ist. Das bewegbare Teil weist auf seiner dem Riegelelement zugewandten Seite Vorsprünge auf, die in entsprechende Ausnehmungen im Riegelteil vorstehen. Das bewegbare Teil dient dabei einer Anpassung an mögliche unterschiedliche Profildicken.

Bei der WO 2008/038316 A1 ist ein Drückerhals über einen Vierkant mit einem Schloss verbunden. Das Schloss ist in einem Zwischenraum einer zweiteiligen Sitzeinheit aufgenommen, die mithilfe von Schrauben zusammen gehalten ist. Durch die Schrauben werden außerdem beidseits der Sitzeinheit diese überdeckende Abdeckungen gehalten.

Aufgabe der vorliegenden Erfindung ist es, eine Vorrichtung zur Fixierung eines Tür- oder Fensterdrückers bereitzustellen, mit der der Tür- oder Fensterdrücker sicherer am Fensterflügel, Türblatt oder dergleichen festlegbar ist.

Die gestellte Aufgabe wird durch eine Vorrichtung zur Fixierung eines Tür- oder Fensterdrückers an einem Fensterflügel, einem Türblatt oder dergleichen mit den Merkmalen des Anspruchs 1 gelöst.

Die erfindungsgemäße Vorrichtung weist ein an einem Drückerhals des Tür- oder Fensterdrückers befestigtes Halteelement auf sowie einen in einer Aufnahmeöffnung in einer Frontseite des Fensterflügels, Türblatts oder dergleichen aufgenommenen Adapter, in dem das Halteelement festlegbar ist.

Der Adapter ist drehfest an einer Fixierplatte fixierbar, die an einem seitlich in einer Ausnehmung eines Profils des Fensterflügels, Türblatts oder dergleichen aufgenommenen Riegelelement zur Verriegelung des Fensterflügels, Türblatts oder dergleichen in einem Fenster- oder Türrahmen befestigbar ist.

Durch die am Riegelelement fixierte Fixierplatte ist der Adapter in einer Weise am Fensterflügel, Türblatt oder dergleichen fixiert, dass auch bei Ausübung größerer Kräfte auf den Tür- oder Fensterdrücker ein Loslösen des Adapters aus der Aufnahmeöffnung und damit auch des Tür- oder Fensterdrückers durch die Fixierung des Adapters an der Fixierplatte wirksam verhindert wird.

Vorteilhafte Ausführungsvarianten der Erfindung sind Gegenstand der Unteransprüche.

Gemäß einer vorteilhaften Ausführungsvariante weist der Adapter einen Boden, einen sich zum Drückerhals hin erstreckenden zylindrischen Mantel sowie wenigstens zwei sich von einer dem Mantel abgewandten Seite des Bodens erstreckende Zapfen auf, wobei sich die Zapfen im montierten Zustand des Adapters durch Zapfenaufnahmebohrungen in einem Boden der Aufnahmeöffnung hindurch erstreckend in Zapfenaufnahmen in einem Grundkörper der Fixierplatte aufgenommen sind.

Durch die sich bis in die Fixierplatte erstreckenden Zapfen an der Rückseite des Adapters ist eine wirksame Verdrehsicherung des Adapters relativ zum Fensterflügel, Türblatt oder dergleichen bzw. zur Fixierplatte gewährleistet.

Nach einer weiteren Ausführungsvariante weist das Riegelelement einen in die Ausnehmung des Profils einsetzbaren Grundkörper, eine Mehrkantaufnahme und einen dreh- oder schiebebeweglichen Riegel auf, wobei der Grundkörper wenigstens eine Bohrung zur Aufnahme eines Befestigungselements aufweist, mit dem die Fixierplatte am Grundkörper festlegbar ist.

Durch die Befestigung der Fixierplatte am Grundkörper des Riegelelements, beispielsweise mithilfe von als Schrauben ausgebildeten Befestigungselementen bzw. wenigstens eines solchen Befestigungselements ist die Fixierplatte sicher am Riegelelement befestigt und so bei geschlossenem Fensterflügel, Türblatt oder dergleichen von der Tür- oder Fensterdrückerseite des Fensterflügels, des Türblatts oder dergleichen nicht zugänglich.

Die Fixierplatte weist gemäß einer weiteren bevorzugten Ausführungsvariante mehrere Bohrungen zur Aufnahme von Befestigungsschrauben zur Befestigung der Fixierplatte am Grundkörper, mehrere Gewindebohrungen zur Aufnahme von Befestigungsschrauben zur Befestigung des Adapters an der Fixierplatte sowie mehrere Zapfenaufnahmen zur Aufnahme der Zapfen des Adapters auf.

Durch die Mehrzahl von Bohrungen, die dem Einschrauben von Befestigungsschrauben einerseits der Fixierplatte am Grundkörper und andererseits des Adapters an der Fixierplatte dienen sowie die mehreren Zapfenaufnahmen für die Zapfen des Adapters ist eine äußerst feste Verbindung zwischen Adapter und Fixierplatte einerseits und zwischen Fixierplatte und Riegelelement sowie deren Fixierung im Fensterflügel, Türblatt oder dergleichen gewährleistet.

Die Fixierplatte ist gemäß einer weiteren bevorzugten Ausführungsvariante im montierten Zustand in der Ausnehmung des Profils des Fensterflügels, Türblatts oder dergleichen, aufgenommen, in der auch das Riegelelement aufgenommen ist und somit auch nach der Montage des Tür- oder Fensterdrückers ohne Öffnen des Fensterflügels, Türblatts oder dergleichen nicht zugänglich.

Die Fixierplatte liegt dabei gemäß einer weiteren bevorzugten Ausführungsvariante im montierten Zustand seitlich am Grundkörper des Riegelelements an.

Gemäß einer weiteren bevorzugten Ausführungsvariante weist das Halteelement einen Basiskörper, einen in dem Basiskörper verdrehbar gelagerten Aufnahmekörper mit einer Lageröffnung zur Aufnahme und Lagerung eines in dem Drückerhals des Tür- oder Fensterdrückers fixierten und aus diesem vorstehenden Mehrkants und wenigstens ein radial aus dem Basiskörper des Halteelements heraus bewegbares Klemmelement auf.

Ein derart ausgebildetes Halteelement gewährleistet einen sicheren Halt des Halteelements in dem Adapter.

Der Adapter ist gemäß einer weiteren bevorzugten Ausführungsvariante vollständig in der Aufnahmeöffnung in einer Frontseite des Fensterflügels, Türblatts oder dergleichen aufnehmbar und dadurch nach dessen Montage in der Aufnahmeöffnung bei montiertem Tür- oder Fensterdrücker von außen nicht sichtbar.

Zumindest der Adapter und die Fixierplatte sind bevorzugt aus Metall gefertigt, insbesondere einem Stahl, was die Sicherheit der Vorrichtung weiter erhöht.

Nachfolgend werden bevorzugte Ausführungsbeispiele anhand der beiliegenden Zeichnungen näher erläutert. Es zeigen:
- Figur 1: eine schematische perspektivische Darstellung einer Ausführungsvariante einer erfindungsgemäßen Vorrichtung vor deren Montage an einem Fensterflügel, Türblatt oder dergleichen,
- Figur 2: eine schematische Draufsicht auf einen Bereich eines Fensterflügels, in dem die Aufnahmeöffnung zur Aufnahme des Adapters eingebracht ist,
- Figur 3: eine Schnittansicht durch den in Figuren 1 und 2 dargestellten Fensterflügel, Türblatt oder dergleichen entlang einer Schnittlinie III-III,
- Figur 4: eine der Figur 3 entsprechende Schnittansicht durch den Fensterflügel, das Türblatt oder dergleichen entlang einer in Figur 2 gezeigten Schnittlinie IV-IV,
- Figur 5: eine Seitenansicht auf ein Riegelelement mit daran befestigter Fixierplatte,
- Figur 6: eine perspektivische Darstellung eines Ausschnitts des Fensterflügels, Türblatts oder dergleichen mit darin eingebautem Adapter vor der Montage des Halteelements und eines Mehrkants und
- Figur 7: eine der Figur 6 entsprechende schematische perspektivische Darstellung eines Ausschnitts des Fensterflügels, Türblatts oder dergleichen nach Montage des Halteelements im Adapter und vor der Montage des Tür- oder Fensterdrückers am Halteelement.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Tür- oder Fensterdrückers, des Drückerhalses, der Aufnahmeöffnung, des Adapters, der Fixierplatte, des Bodens, des Mantels und dergleichen. Diese Begriffe sind nicht einschränkend zu verstehen, d.h. durch verschiedene Arbeitsstellungen oder die spiegelsymmetrische Auslegung oder dergleichen können sich diese Bezüge ändern.

In Figur 1 ist mit dem Bezugszeichen 1 ein Abschnitt eines Fensterflügels oder Türblatts bezeichnet, an dem ein Tür- oder Fensterdrücker 2 mit einem Drückerhals 22 und einem Griffteil 21 mithilfe eines Halteelements 6 und eines Adapters 3 in einer Aufnahmeöffnung 8 in einer Frontseite 81 des Fensterflügels 1, Türblatts oder dergleichen festlegbar ist.

Wie des Weiteren in Figur 1 gezeigt, ist in einem Profil 89 an der Stirnseite des Fensterflügels 8 eine Ausnehmung 88 vorgesehen, die der Aufnahme eines Riegelelements 5 zur Verriegelung des Fensterflügels 8, Türblatts oder dergleichen in einem Fenster- oder Türrahmen dient.

Die Ausnehmung 88 ist dabei in dem Profil 89 des Fensterflügels 8, Türblatts oder dergleichen derart positioniert, dass sie über mehrere Bohrungen, auf die im Folgenden noch näher eingegangen wird, mit der Aufnahmeöffnung 82 an der Frontseite des Fensterflügels 8, Türblatts oder dergleichen verbunden ist.

Die Aufnahmeöffnung 82 und die Ausnehmung 88 sind in den Figuren 3 und 4 dargestellt, die jeweilige Schnitte durch den Fensterflügel 8, Türblatt oder dergleichen entlang der in Figur 2 schematisch dargestellten Schnittlinien III-III bzw. IV-IV darstellen.

Das Riegelelement 5 weist, wie in Figur 1 gezeigt, in der hier gezeigten Ausführungsvariante einen in die Ausnehmung 88 des Profils 89 einsetzbaren Grundkörper 52 auf sowie eine auf die Stirnseite des Profils 89 auflegbare Blende 51, die sich in der Darstellung gemäß Figur 1 vertikal oberhalb und unterhalb des Grundkörpers 52 und über die Ausnehmung 88 des Profils 89 hinweg erstreckt.

Im Bereich des Grundkörpers 52 weist die Blende 51 eine Öffnung auf, durch die ein Riegel 55 aus dem Innenraum des Grundkörpers 52 heraus ausfahrbar ist.

Die Betätigung des Riegels 55 erfolgt dabei über einen Mehrkant 9, der im montierten Zustand in einer Mehrkantaufnahme 54 des Grundkörpers 52 aufgenommen ist.

Der Mehrkant 9, vorzugsweise als Vierkant ausgebildet, erstreckt sich dabei im montierten Zustand von der Mehrkantaufnahme 54 im Grundkörper 52 des Riegelelements 5 durch eine Mehrkantaufnahme 44 der Fixierplatte 4, eine Mehrkantaufnahmebohrung 85 im Fensterflügel 8, Türblatt oder dergleichen, eine Mehrkantaufnahme 34 im Adapter 3 und das Halteelement 6 hindurch bis in eine dazu vorgesehene Aufnahme im Drückerhals 22 des Tür- oder Fensterdrückers 2.

Denkbar ist auch, anstelle des hier gezeigten horizontal verschiebbaren Riegels 55 einen drehbaren Riegel vorzusehen, der aus dem Grundkörper 52 des Riegelelements 5 herausschwenkbar ist.

Der Grundkörper 52 weist des Weiteren zwei Bohrungen 53 zur Aufnahme von hier als Schrauben 45 ausgebildeten Befestigungselementen auf. Diese Befestigungsschrauben 45 werden zur Montage der Fixierplatte 4, vorzugsweise seitlich am Grundkörper 52 des Riegelelements 5 mit dem Grundkörper 52 des Riegelelements 5 verschraubt.

Die Fixierplatte 4 weist, wie in den Figuren 1 und 5 dargestellt ist, Bohrungen 42 zur Aufnahme der Befestigungsschrauben 45 auf, mehrere, hier zwei Gewindebohrungen 46 zur Aufnahme von Befestigungsschrauben 37 zur Befestigung des Adapters 3 an der Fixierplatte 4 sowie mehrere Zapfenaufnahmen 43 zur Aufnahme von Zapfen 33 des Adapters 3.

Die Befestigungsschrauben 37 und die Zapfen 33 des Adapters 3 werden bei der Montage des Adapters 3 am Fensterflügel 8, Türblatt oder dergleichen durch dem Lochbild der Fixierplatte 4 entsprechende Bohrungen 86, 87 in einem Boden 84 der Adapteraufnahme 82 des Fensterflügels 8, Türblatts oder dergleichen, wie sie in den Figuren 3 und 4 dargestellt sind, hindurchgeführt und in die jeweiligen Zapfenaufnahmen 43 und Gewindebohrungen 46 der Fixierplatte 4 eingesteckt bzw. eingeschraubt.

Der Adapter 3 weist, wie in Figur 1 gezeigt ist, einen Boden 32 auf, einen sich zum Drückerhals 22 hin erstreckenden zylindrischen Mantel 31 sowie wenigstens zwei sich von einer dem Mantel 31 abgewandten Seite des Bodens 32 erstreckende Zapfen 33 auf.

Die in dieser Ausführungsvariante vier Zapfen 33 erstrecken sich dabei im montierten Zustand des Adapters 3 durch die Zapfenaufnahmebohrungen 86 im Boden 84 der Aufnahmeöffnung 82 hindurch bis in die Zapfenaufnahmen 43 im Grundkörper 42 der Fixierplatte 4.

Die Mantelaußenfläche des Mantels 31 des Adapters 3 liegt im montierten Zustand an der Innenmantelfläche 83 der Adapteraufnahme 82 des Fensterflügels 8, Türblatts oder dergleichen an. Ebenso liegt der Boden 32 des Adapters 3 im montierten Zustand am Boden 84 der Adapteraufnahme 82 an.

Das Halteelement 6 der Vorrichtung weist bevorzugt einen Basiskörper 61 auf, einen in dem Basiskörper 6 verdrehbar gelagerten Aufnahmekörper 62 mit einer Lageröffnung zur Aufnahme und Lagerung des in dem Drückerhals 22 des Tür- oder Fensterdrückers 2 fixierten und aus diesem vorstehenden Mehrkants 9 sowie wenigstens ein Klemmelement 64, in der hier gezeigten Ausführungsvariante mehrere solcher Klemmelemente 64, die radial aus dem Basiskörper 61 des Halteelements 6 heraus bewegbar ausgebildet sind und sich zur Fixierung des Halteelements 6 am Adapter 3 in im Mantel 31 des Adapters 3 vorgesehenen Nuten 36 verfahrbar sind und so eine axiale Sicherung des Halteelements 6 am Adapter 3 gewährleisten.

Der Adapter 3 und die Fixierplatte 4 sind bevorzugt aus Metall gefertigt, insbesondere aus einem Stahl.

Wie in Figur 1 des Weiteren gezeigt, weist der Tür- oder Fensterdrücker 2 bevorzugt ein Griffschloss 7 mit einem Schließzylinder 71 und einem dazu passenden Schlüssel 72 auf, mit dem ein Verschwenken des Griffteils 21 des Fensterdrückers 2 und damit einhergehend eine Verdrehung des Mehrkants 9 um seine Längsachse verhinderbar ist.

Der Mehrkant 9 wird in dem Halteelement 6 mithilfe einer Fixierschraube 11, die in eine dazu vorgesehene Aufnahme 63 im Aufnahmekörper 62 des Halteelements 6 eindrehbar ist, gesichert.

Zur axialen Sicherung des Fensterdrückers 2 am Halteelement 6 dient eine weitere Fixierschraube 12, die in einer Aufnahme 23 im Drückerhals 22 bis in ein Innengewinde der Fixierschraube 11 eindrehbar ist. Dieser Aufbau ermöglicht einen sehr geringen Durchmesser der Aufnahme 23 im Drückerhals 22 des Fensterdrückers 2.

Zur Abdeckung des Halteelements 6, das an der Frontfläche 81 des Fensterflügels 8, Türblatts oder dergleichen aufliegt, dient eine Deckrosette 10, wie es in den Figuren 1 und 7 gezeigt ist. Die Deckrosette 10 ist dabei bevorzugt von kreisförmiger bzw. zylindrischer Gestalt. Denkbar ist auch, wie in Figur 7 dargestellt, der Einsatz einer Deckrosette 10' mit anderer äußerer Formgestalt.

### Bezugszeichenliste

- 2: Fensterdrücker, Türdrücker
- 21: Griffteil
- 22: Drückerhals
- 23: Aufnahme

- 3: Adapter
- 31: Mantel
- 32: Boden
- 33: Zapfen
- 34: Mehrkantaufnahme
- 35: Schraubenaufnahme
- 36: Nut
- 37: Schraube

- 4: Fixierplatte
- 41: Grundkörper
- 42: Bohrung
- 43: Zapfenaufnahme
- 44: Mehrkantaufnahme
- 45: Schraube
- 46: Gewindebohrung

- 5: Riegelelement
- 51: Blende
- 52: Grundkörper
- 53: Bohrung
- 54: Mehrkantaufnahme
- 55: Riegel

- 6: Halteelement
- 61: Basiskörper
- 62: Aufnahmekörper
- 63: Aufnahme
- 64: Klemmelement

- 7: Griffschloss
- 71: Schließzylinder
- 72: Schlüssel

- 8: Fensterflügel, Türblatt
- 81: Frontfläche
- 82: Aufnahmeöffnung
- 83: Innenmantelfläche
- 84: Boden
- 85: Mehrkantaufnahmebohrung
- 86: Zapfenaufnahmebohrung
- 87: Fixierelementaufnahmebohrung
- 88: Ausnehmung
- 89: Profil

- 9: Mehrkant
- 10: Deckrosette
- 11: Fixierschraube
- 12: Fixierschraube

## Patentansprüche

1. Vorrichtung zur Fixierung eines Tür- oder Fensterdrückers (2) an einem Fensterflügel (8), einem Türblatt oder dergleichen, aufweisend
- ein an einem Drückerhals (22) des Tür- oder Fensterdrückers (2) befestigtes Halteelement (6),
- einen in einer Aufnahmeöffnung (82) in einer Frontseite (81) des Fensterflügels (8), Türblatts oder dergleichen aufgenommenen Adapter (3), in dem das Halteelement (6) festlegbar ist,
**dadurch gekennzeichnet, dass**
- der Adapter (3) drehfest an einer Fixierplatte (4) fixierbar ist, die an einem seitlich in einer Ausnehmung (88) eines Profils (89) des Fensterflügels (8), Türblatts oder dergleichen aufgenommenen Riegelelement (5) zur Verriegelung des Fensterflügels (8), Türblatts oder dergleichen in einem Fenster- oder Türrahmen befestigbar ist.

2. Vorrichtung nach Anspruch 1, **dadurch gekennzeichnet, dass** der Adapter (3) einen Boden (32), einen sich zum Drückerhals (22) hin erstreckenden zylindrischen Mantel (31) sowie wenigstens zwei sich von einer dem Mantel (31) abgewandten Seite des Bodens (32) erstreckende Zapfen (33) aufweist, wobei sich die Zapfen (33) im montierten Zustand des Adapters (3) durch Zapfenaufnahmebohrungen (86) in einem Boden (84) der Aufnahmeöffnung (82) hindurch erstreckend in Zapfenaufnahmen (43) in einem Grundkörper (42) der Fixierplatte (4) aufgenommen sind.

3. Vorrichtung nach Anspruch 1 oder 2, **dadurch gekennzeichnet, dass** das Riegelelement (5) einen in die Ausnehmung (88) des Profils (89) einsetzbaren Grundkörper (52), eine Mehrkantaufnahme (54) und einen dreh- oder schiebebeweglichen Riegel (55) aufweist, wobei der Grundkörper (52) wenigstens eine Bohrung (53) zur Aufnahme eines Befestigungselements aufweist, mit dem die Fixierplatte (4) am Grundkörper (52) festlegbar ist.

4. Vorrichtung nach einem der vorstehenden Ansprüche, **dadurch gekennzeichnet, dass** die Fixierplatte (4) mehrere Bohrungen (42) zur Aufnahme von Befestigungsschrauben (45) zur Befestigung der Fixierplatte (4) am Grundkörper (52), mehrere Gewindebohrungen (46) zur Aufnahme von Befestigungsschrauben (37) zur Befestigung des Adapters (3) an der Fixierplatte (4) sowie mehrere Zapfenaufnahmen (43) zur Aufnahme der Zapfen (33) des Adapters (3) aufweist.

5. Vorrichtung nach einem der vorstehenden Ansprüche, **dadurch gekennzeichnet, dass** die Fixierplatte (4) im montierten Zustand in der Ausnehmung (88) des Profils (89) des Fensterflügels (8), Türblatts oder dergleichen, aufgenommen ist.

6. Vorrichtung nach Anspruch 5, **dadurch gekennzeichnet, dass** die Fixierplatte (4) im montierten Zustand seitlich am Grundkörper (52) des Riegelelements (5) anliegt.

7. Vorrichtung nach einem der vorstehenden Ansprüche, **dadurch gekennzeichnet, dass** das Halteelement (6) einen Basiskörper (61), einen in dem Basiskörper (6) verdrehbar gelagerten Aufnahmekörper (62) mit einer Lageröffnung zur Aufnahme und Lagerung eines in dem Drückerhals (22) des Tür- oder Fensterdrückers (2) fixierten und aus diesem vorstehenden Mehrkants (9) und wenigstens ein radial aus dem Basiskörper (61) des Halteelements (6) heraus bewegbares Klemmelement (64) aufweist.

8. Vorrichtung nach einem der vorstehenden Ansprüche, **dadurch gekennzeichnet, dass** der Adapter (3) vollständig in der Aufnahmeöffnung (82) in einer Frontseite des Fensterflügels (8), Türblatts oder dergleichen aufnehmbar ist.

9. Vorrichtung nach einem der vorstehenden Ansprüche, **dadurch gekennzeichnet, dass** zumindest der Adapter (3) und die Fixierplatte (4) aus Metall gefertigt sind.

10. Vorrichtung nach einem der vorstehenden Ansprüche, **dadurch gekennzeichnet, dass** der Tür- oder Fensterdrücker (2) ein Griffschloss (7) aufweist.

## Claims

1. Device for fixing a door or window handle (2) to a window sash (8), a door leaf or the like, comprising
- a retaining element (6) secured to a handle neck (22) of the door or window handle (2),
- an adapter (3) received in a receptacle opening (82) in a front side (81) of the window sash (8), door leaf or the like, in which the retaining element (6) can be secured,
**characterized in that**
- the adapter (3) is non-rotatably fixable to a fixing plate (4) which is securable to a bolt element (5), which is received laterally in a recess (88) of a profile (89) of the window sash (8), door leaf or the like, in order to lock the window sash (8), door leaf or the like in a window or door frame.

2. Device according to claim 1, **characterized in that** the adapter (3) comprises a base (32), a cylindrical shell (31) extending towards the handle neck (22), and at least two pins (33) extending from a side of the base (32) facing away from the shell (31), wherein, in the assembled state of the adapter (3), the pins (33) are received in pin receptacles (43) in a base body (42) of the fixing plate (4), extending through pin receptacle holes (86) in a base (84) of the receptacle opening (82).

3. Device according to claim 1 or 2, **characterized in that** the bolt element (5) has a base body (52) insertable into the recess (88) of the profile (89), a polygon receptacle (54) and a rotatably or slidably movable bolt (55), wherein the base body (52) has at least one bore (53) for receiving a fastening element with which the fixing plate (4) can be secured to the base body (52).

4. Device according to one of the preceding claims, **characterized in that** the fixing plate (4) has a plurality of bores (42) for receiving fixing screws (45) for fastening the fixing plate (4) to the base body (52), a plurality of threaded holes (46) for receiving fixing screws (37) for fastening the adapter (3) to the fixing plate (4), and a plurality of pin receptacles (43) for receiving the pins (33) of the adapter (3).

5. Device according to one of the preceding claims, **characterized in that** the fixing plate (4) in the mounted state is received in the recess (88) of the profile (89) of the window sash (8), door leaf or the like.

6. Device according to claim 5, **characterized in that** the fixing plate (4) in the mounted state rests laterally on the base body (52) of the bolt element (5).

7. Device according to one of the preceding claims, **characterized in that** the retaining element (6) has a base body (61), a receptacle body (62) rotatably mounted in the base body (6) and having a bearing opening for receiving and mounting a polygon (9) fixed in the handle neck (22) of the door or window handle (2) and projecting therefrom, and at least one clamping element (64) movable radially out of the base body (61) of the retaining element (6).

8. Device according to one of the preceding claims, **characterized in that** the adapter (3) is completely receivable in the receptacle opening (82) in a front side of the window sash (8), door leaf or the like.

9. Device according to one of the preceding claims, **characterized in that** at least the adapter (3) and the fixing plate (4) are made of metal.

10. Device according to one of the preceding claims, **characterized in that** the door or window handle (2) comprises a handle lock (7).

## Revendications

1. Dispositif pour la fixation d'une poignée de porte ou de fenêtre (2) sur un battant de fenêtre (8), un vantail de porte ou similaire, comportant
- un élément de maintien (6) fixé sur un col-de-cygne de poignée (22) de la poignée de porte ou de fenêtre (2),
- un adaptateur (3) logé dans une ouverture de logement (82) dans une face avant (81) du battant de fenêtre (8), du vantail de porte ou similaire, dans lequel l'élément de maintien (6) peut être fixé,
**caractérisé en ce que**
- l'adaptateur (3) peut être fixé de manière fixe en rotation sur une plaque de fixation (4) qui peut être fixée sur un élément de pêne (5) logé latéralement dans un évidement (88) d'un profilé (89) du battant de fenêtre (8), du vantail de porte ou similaire pour le verrouillage du battant de fenêtre (8), du vantail de porte ou similaire dans un châssis de fenêtre ou de porte.

2. Dispositif selon la revendication 1, **caractérisé en ce que** l'adaptateur (3) comporte un fond (32), une enveloppe cylindrique (31) qui s'étend vers le col-de-cygne de poignée (22) et au moins deux goujons (33) qui s'étendent à partir de la face du fond (32) opposée à l'enveloppe (31), les goujons (33) s'étendant, quand l'adaptateur (3) est monté, à travers des perçages de logement de goujon (86) dans un fond (84) de l'ouverture de logement (82) et étant logés dans des logements de goujon (43) dans un corps de base (42) de la plaque de fixation (4).

3. Dispositif selon la revendication 1 ou 2, **caractérisé en ce que** l'élément de pêne (5) comporte un corps de base (52) pouvant être inséré dans le creux (88) du profilé (89), un logement polygonal (54) et un pêne (55) mobile en rotation ou en translation, le corps de base (52) comportant au moins un perçage (53) pour recevoir un élément de fixation par lequel la plaque de fixation (4) peut être fixée au corps de base (52).

4. Dispositif selon l'une des revendications précédentes, **caractérisé en ce que** la plaque de fixation (4) comporte plusieurs perçages (42) pour recevoir des vis de fixation (45) destinées à fixer la plaque de fixation (4) sur le corps de base (52), plusieurs trous filetés (46) pour recevoir des vis de fixation (37) destinées à fixer l'adaptateur (3) sur la plaque de fixation (4) et plusieurs logements de goujon (43) destinés à recevoir les goujons (33) de l'adaptateur (3).

5. Dispositif selon l'une des revendications précédentes, **caractérisé en ce que** la plaque de fixation (4) est logée, dans l'état monté, dans l'évidement (88) du profilé (89) du battant de fenêtre (8), du vantail de porte ou similaire.

6. Dispositif selon la revendication 5, **caractérisé en ce que** la plaque de fixation (4) repose latéralement sur le corps de base (52) de l'élément de pêne (5) dans l'état monté.

7. Dispositif selon l'une des revendications précédentes, **caractérisé en ce que** l'élément de maintien (6) comporte un corps de base (61), un corps de logement (62) supporté avec possibilité de rotation dans le corps de base (6) avec une ouverture de support pour recevoir et supporter un polygone (9) fixé dans le col-de-cygne de poignée (22) de la poignée de porte ou de fenêtre (2) et dépassant de celui-ci (9) et au moins un élément de serrage (64) qui peut être déplacé dans le sens radial pour sortir du corps de base (61) de l'élément de maintien (6).

8. Dispositif selon l'une des revendications précédentes, **caractérisé en ce que** l'adaptateur (3) peut être complètement logé dans l'ouverture de logement (82) dans une face frontale du battant de fenêtre (8), du vantail de porte ou similaire.

9. Dispositif selon l'une des revendications précédentes, **caractérisé en ce que** l'adaptateur (3) et la plaque de fixation (4), au minimum, sont fabriqués en métal.

10. Dispositif selon l'une des revendications précédentes, **caractérisé en ce que** la poignée de porte ou de fenêtre (2) comporte une serrure de poignée (7).
